# EUROPÄISCHE PATENTSCHRIFT

(11) **EP 0 058 386 B1**
(45) Veröffentlichungstag und Bekanntmachung des Hinweises auf die Patenterteilung: **28.05.1986**
(21) Anmeldenummer: 82100963.6
(22) Anmeldetag: 10.02.1982
(51) Int. Cl.: B21D 39/06, B21D 39/20

(54) **Druckaufbaudorn und Verfahren zum druckdichten Befestigen eines Rohres in einem Rohrboden od. dgl.**
Mandrel and Method of pressure-sealed installation of a tube in a tube sheet or the like
Mandrin et procédé de fixation d'un tube tenant la pression dans une plaque à tube ou analogue

(30) Priorität: 17.02.1981 DE 3105736
(43) Veröffentlichungstag der Anmeldung: 25.08.1982
(73) Patentinhaber: Busse, Wilfried, D-4630 Bochum 1 (DE)
(72) Erfinder: Busse, Wilfried, D-4630 Bochum 1 (DE)

## Beschreibung

Die Erfindung betrifft einen Druckaufbaudorn zum druckdichten Befestigen eines Rohres in einem Rohrboden od. dgl. mit mindestens einer vorzugsweise zentral beginnenden und vorzugsweise radial auslaufenden Druckmittelzuführung, mindestens zwei in entsprechenden ringförmigen Dichtungsaufnahmenuten vorgesehenen Dichtungen und mindestens jeweils einer, sich von einer Dichtungsaufnahmenut zu der Druckmittelzuführung erstreckenden Druckmittelverbindung, wobei das Rohrende des zu befestigenden Rohres mit Spiel in eine Bohrung des Rohrbodens eingesetzt wird, in das Rohrende des zu befestigenden Rohres der Druckaufbaudorn mit Spiel eingebracht wird, der Hohlraum zwischen dem Rohrende des zu befestigenden Rohres und dem Druckaufbaudorn an den beiden Enden eines Aufweitbereiches erst nach dem Einbringen des Druckaufbaudornes in das Rohrende durch Aufweiten der Dichtungen in radialer Richtung abgedichtet wird, über die in den Hohlraum zwischen dem Rohrende des zu befestigenden Rohres und dem Druckaufbaudorn mündende Druckmittelzuführung dem Hohlraum eine Druckflüssigkeit zugeführt wird und zum Abdichten des Hohlraumes zwischen dem Rohrende des zu befestigenden Rohres und dem Druckaufbaudorn die Dichtungen in radialer Richtung mit dem Druck der Druckflüssigkeit beaufschlagt werden.

Gegenstand der Erfindung ist also ein Druckaufbaudorn für ein Verfahren, das als "hydraulisches Aufweiten von Rohren" schon seit langem bekannt ist (vgl. z.B. die DE-OS 19 39 105 und den Aufsatz von M. Podhorsky und H. Krips "Hydraulisches Aufweiten von Rohren" in VGB KRAFTWERKSTECHNIK, Heft 1/1979, Seiten 81 bis 87). Dem druckdichten Befestigen von Rohren in Rohrböden od. dgl., z.B. der Wärmetauscherrohre in den Rohrböden von Wärmetauschern, kommt eine enorme wirtschaftliche Bedeutung zu. Über mehrere Jahrzehnte hinweg ist als Verfahren dazu das "mechanische Einwalzen" angewendet worden, das jedoch sehr aufwendig ist und nicht zu hinreichend exakt berechenbaren Ergebnissen führt (vgl. M. Podhorsky und H. Krips "Hydraulisches Aufweiten von Rohren", aaO). Gegenüber dem "mechanischen Einwalzen" ist das "hydraulische Aufweiten" mit einer Vielzahl von Vorteilen verbunden (vgl. M. Podhorsky und H. Krips "Hydraulisches Aufweiten von Rohren", aaO).

Ein besonderes Problem bei der praktischen Durchführung der druckdichten Befestigung eines Rohres in einem Rohrboden od. dgl., also des "hydraulischen Aufweitens" besteht in der Abdichtung des Hohlraumes zwischen dem Rohrende des zu befestigenden Rohres und dem Druckaufbaudorn. Insoweit sind verschiedene Lösungen bekannt.

Bei einem bekannten Verfahren (vgl. die DE-OS 19 39 105), wird der Druckaufbaudorn mit Spiel in das Rohrende des zu befestigenden Rohres eingebracht und der Hohlraum zwischen dem Rohrende des zu befestigenden Rohres und dem Druckaufbaudorn erst nach dem Einbringen des Druckaufbaudornes in das Rohrende abgedichtet. Im einzelnen werden dabei die Dichtungen nach dem Einbringen des Druckaufbaudornes in das Rohrende des zu befestigenden Rohres mechanisch, nämlich über Spannkonen, in radialer Richtung vergrößert, so daß es zu der gewollten und erforderlichen Abdichtung des Hohlraumes zwischen dem Rohrende des zu befestigenden Rohres und dem in dieses Rohrende eingebrachten Druckaufbaudorn kommt. Diese Art der Abdichtung des Hohlraumes zwischen dem Rohrende des zu befestigenden Rohres und dem in dieses Rohrende eingebrachten Druckaufbaudorn ist insoweit nachteilig, als nach dem Einbringen des Druckaufbaudornes in das Rohrende des zu befestigenden Rohres mindestens ein Spannkonus in axialer Richtung eingestellt werden muß, was natürlich relativ zeitaufwendig ist.

Im übrigen ist eine Art des "hydraulischen Aufweitens" bekannt (vgl. die DE-OS 24 00 148), bei der die Dichtungen, mit denen der Druckaufbaudorn versehen ist, von vornherein einen Außendurchmesser haben, der "geringfügig" größer ist als der Innendurchmesser des Rohrendes des zu befestigenden Rohres, bei der also der Druckaufbaudorn nur durch eine nicht unerhebliche Kraft in axialer Richtung in das Rohrende des zu befestigenden Rohren eingebracht werden kann. (Um trotz möglicher Plustoleranzen des Innendurchmessers des Rohrendes des zu befestigenden Rohres und möglicher Minustoleranzen des Außendurchmessers der Dichtungen des Druckaufbaudornes noch eine sichere Abdichtung des Hohlraumes zwischen dem Rohrende des zu befestigenden Rohres und dem Druckaufbaudorn zu gewährleisten, muß der Außendurchmesser der Dichtungen des Druckaufbaudornes im Verhältnis zum Innendurchmesser des Rohrendes des zu befestigenden Rohres entsprechend gewählt werden. Treten dann Minutoleranzen des Innendurchmessers des Rohrendes des zu befestigenden Rohres und Plustoleranzen der Dichtungen des Druckaufbaudornes auf, so ist der Außendurchmesser der Dichtungen des Druckaufbaudornes nicht mehr "geringfügig", sondern erheblich größer als der Innendurchmesser des Rohrendes des zu befestigenden Rohres. Die Folge davon ist, daß einerseits eine ganz erhebliche Kraft in axialer Richtung aufgebracht werden muß, um den Druckaufbaudorn in das Rohrende des zu befestigenden Rohres einzubringen, daß andererseits die Dichtungen des Druckaufbaudornes beim Einbringen des Druckaufbaudornes in das Rohrende des zu befestigenden Rohres beschädigt werden.) Nachteilig ist dabei außerdem, daß der Hohlraum zwischen dem Rohrende des zu befestigenden Rohres und dem Druckaufbaudorn vor dem Zuführen der Druckflüssigkeit nicht entlüftet werden kann, so daß die eingeschlossene Luft extrem strak komprimiert wird, - mit allen Gefahren, die damit verbunden sein können.

Der bekannte, ganz zu Anfang erläuterte Druckaufbaudorn, von dem die vorliegende Erfindung ausgeht (vgi. die Literaturstelle Patent Abstracts of Japan Vol. 4 No. 92, Seite 158 M 18, Mitte vom 3. Juli 1980), wird wie bei dem anfänglich erläuterten Verfahren mit Spiel in das Rohrende des zu befestigenden Rohres eingebracht. Der Hohlraum zwischen dem Rohrende und dem Druckaufbaudorn wird erst nach dem Einbringen des Druckaufbaudornes in das Rohrende abgedichtet, hier jedoch dadurch, daß die Kraft zur radialen Vergrößerung der Dichtungen und damit zur Abdichtung des Hohlraumes aus dem Druck der Druckflüssigkeit abgeleitet wird, deren "eigentliche Aufgabe" das Aufweiten des Rohrendes des zu befestigenden Rohres ist. Einerseits bedarf es also bei diesem Druckaufbaudorn nicht einer mechanischen Einstellung eines Spannkonus, andererseits kann der Druckaufbaudorn ohne eine erhebliche Kraft in axialer Richtung in das Rohrende des zu befestigenden Rohres eingebracht werden.

Bei dem zuvor erläuterten, bekannten Druckaufbaudorn sind die beiden Druckmittelverbindungen von der eigentlichen Druckmittelzuführung durch zwei Kolbenventile entkoppelt. Die Funktionsweise dieses Druckaufbaudornes ist so, daß nach dem Einbringen in das Rohrende des zu befestigenden Rohres durch die Druckmittelzuführung Druckflüssigkeit einströmt. Die Druckflüssigkeit durchströmt in einer Axialbohrung den Kolben des ersten Kolbenventils und tritt unmittelbar dahinter in die Druckmittelverbindungen zu der ersten Dichtungsaufnahmenut ein. Die entsprechende Dichtung wird radial aufgeweitet und gegen die Innenwandung des Rohrendes des zu befestigenden Rohres gedrückt. Gleichzeitig wird der Kolben des ersten Kolbenventils in axialer Richtung verschoben und die Druckmittelverbindungen zu der ersten Dichtungsaufnahmenut werden geschlossen. Die Druckflüssigkeit wirkt weiter durch die Druckmittelzuführung auf den Kolben des zweiten Kolbenventils und schiebt diesen axial in Richtung des Endes des Druckaufbaudornes. Dadurch wird ein zwischen dem gegenüberliegenden Ende des Kolbens dieses zweiten Kolbenventils und der in der zweiten Dichtungsaufnahmenut befindlichen Dichtung eingeschlossenes Flüssigkeitsvolumen mit dem Druck der Druckflüssigkeit beaufschlagt, so daß die zweite Dichtung nun radial aufgeweitet wird und den Aufweitraum vollständig abdichtet. Ist der Kolben des zweiten Kolbenventils weit genug in Richtung des vorderen Endes des Druckaufbaudornes vorgeschoben worden, so wird eine radial verlaufende Druckmittelverbindung von der Druckmittelzuführung in den Hohlraum geöffnet und die Druckflüssigkeit kann in den Hohlraum eintreten. Nun kann das eigentliche Aufweiten des Rohrendes des Rohres beginnen.

Nachteilig ist bei dem zuvor erläuterten, bekannten Druckaufbaudorn, daß die Druckmittelverbindungen der ersten Dichtungsaufnahmenut nur kurzzeitig mit der Druckmittelzuführung verbunden sind und daß die Druckmittelverbindungen der zweiten Dichtungsaufnahmenut nur indirekt, nämlich unter Zwischenschaltung des Kolbens des zweiten Kolbenventils, mit der Druckmittelzuführung verbunden sind. Das bedeutet, daß zwischen dem Kolben des zweiten Kolbenventils und der in der entsprechenden Dichtungsaufnahmenut einliegenden Dichtung ein Druckflüssigkeitsvolumen eingeschlossen ist, da Leckverluste auftreten, muß hier regelmäßig Druckflüssigkeit nachgefüllt werden. Außerdem wird die Druckmittelverbindung von der Druckmittelzuführung zum Hohlraum zwischen dem Rohrende des zu befestigenden Rohres und dem Druckaufbaudorn erst nach vollständigem Abdichten dieses Hohlraumes freigegeben, so daß der Hohlraum zwischen dem Rohrende des zu befestigenden Rohres und dem Druckaufbaudorn vor dem Zuführen der Druckflüssigkeit nicht entlüftet werden kann, - mit den eingangs erläuterten Gefahren, die damit verbunden sein können. Schließlich ist der bekannte Druckaufbaudorn mit den beiden Kolbenventilen kompliziert aufgebaut und ziemlich störanfällig.

Ausgehend von dem zuvor erläuterten Stand der Technik liegt der Erfindung die Aufgabe zugrunde, den zuvor erläuterten, bekannten Druckaufbaudorn so auszugestalten und weiterzubilden, daß das Problem der Abdichtung des Hohlraumes zwischen dem Rohrende des zu befestigenden Rohres und dem Druckaufbaudorn konstruktiv einfacher und besser gelöst ist. Aufgabe der Erfindung est auch die Angabe eines in diesem Zusammenhang besonders zweckmäßigen Arbeitsverfahrens.

Der erfindungsgemäße Druckaufbaudorn, bei dem die zuvor aufgezeigte Aufgabe gelöst ist, ist dadurch gekennzeichnet, daß die Druckmittelverbindungen unmittelbar an die Druckmittelzuführung ängeschlossen sind. Erfindungsgemäß ist erkannt worden, daß die beim Stand der Technik als zwingend notwendig angesehenen Kolbenventil völlig entfallen können, und zwar aus folgendem Grunde:
Die radial verlaufende Druckmittelverbindung zwischen der Druckmittelzuführung und dem Hohlraum zwischen dem Rohrende des zu befestigenden Rohres und dem Druckaufbaudorn sowie die bei in das Rohrende eingeführtem Druckaufbaudorn zu Anfang vorhandenen schmalen Ringspalte zwischen den Dichtungen und der Innenwandung des Rohrendes wirken als Drosselstelle für die Strömung der Druckflüssigkeit. An dieser Drosselstelle tritt abhängig von der Strömungsgeschwindigkeit der Druckflüssigkeit ein Druckabfall auf. Der vor dieser Drosselstelle somit herrschende höhere Druck der Druckflüssigkeit wirkt radial nach außen gerichtet auf die Dichtungen und dient dazu, diese Dichtungen aufzuweiten. Da durch das Aufweiten der Dichtungen die Breite der Ringspalte sinkt, wächst der Druckabfall an der Drosselstelle, - es handelt sich also um einen selbstverstärkenden Abdichtungsvorgang. Die geringfügigen Leckverluste zu Beginn eines Abdichtungsvorganges können dabei leicht hingenommen werden, da als Druckflüssigkeit üblicherweise Wasser verwendet wird.

Auf konstruktiv optimal einfache Weise sind mit dem erfindungsgemäßen Druckaufbaudorn alle Probleme des bekannten Druckaufbaudornes gelöst, von dem die Erfindung ausgeht. Zweckmäßig ist es dabei noch, wenn der Außendurchmesser der Dichtungen - ohne Beaufschlagung der Dichtungen durch die Druckflüssigkeit - kleiner ist als der Außendurchmesser des Druckaufbaudornes.

Besondere Bedeutung kommt im zuvor erläuterten Zusammenhang einem Verfahren zum druckdichten Befestigen eines Rohres in einem Rohrboden od. dgl. zu, bei dem das Rohrende des zu befestigenden Rohres mit Spiel in eine Bohrung des Rohrbodens eingesetzt wird, in das Rohrende des zu befestigenden Rohres ein Druckaufbaudorn mit Spiel eingebracht wird, über eine im Druckaufbaudorn vorgesehene, in den Hohlraum zwischen dem Rohrende des zu befestigenden Rohres und dem Druckaufbaudorn mündende Druckmittelzuführung dem Hohlraum eine Druckflüssigkeit zugeführt wird, der Hohlraum an den beiden Enden eines Aufweitbereiches durch Aufweiten von zwei in entsprechenden ringförmigen Dichtungsaufnahmenuten des Druckaufbaudornes angeordneten Dichtungen in radialer Richtung abgedichtet wird und zu diesem Abdichten die Dichtungen in radialer Richtung mit dem Druck der Druckflüssigkeit beaufschlagt werden, das also mit einem Druckaufbaudorn der erfindungsgemäßen Art durchgeführt werden kann und dadurch gekennzeichnet ist, daß die Druckflüssigkeit dem Hohlraum zuerst mit einer ersten Strömungsgeschwindigkeit und dann mit einer zweiten Strömungsgeschwindigkeit zugeführt wird, wobei die erste Strömungsgeschwindigkeit so gering ist, daß eine Abdichtung des Hohlraumes durch die Dichtungen noch nicht stattfindet, während die zweite Strömungsgeschwindigkeit so groß ist, daß eine Abdichtung des Hohlraumes stattfindet. Wird dem Hohlraum zwischen dem Rohrende des zu befestigenden Rohres und dem Druckaufbaudorn über die Druckmittelzuführung Druckflüssigkeit mit der ersten Strömungsgeschwindigkeit zugeführt, dann verdrängt die in den Hohlraum einströmende Druckflüssigkeit zuerst die in dem Hohlraum befindliche Luft; der Hohlraum wird also entlüftet. Wegen der geringen Strömungsgeschwindigkeit der Druckflüssigkeit ist der Druckabfall an der oben erläuterten Drosselstelle so gering, daß die durch die Druckflüssigkeit auf die Dichtungen ausgeübte Kraft nicht ausreicht, die Dichtungen so aufzuweiten und zu spannen, daß eine Abdichtung des Hohlraumes zwischen dem Rohrende des zu befestigenden Rohres und dem Druckaufbaudorn stattfindet. Wird nun die Strömungsgeschwindigkeit der Druckflüssigkeit erhöht, so ist der Druckabfall an der oben erläuterten Drosselstelle groß genug, so daß die durch die Druckflüssigkeit auf die Dichtungen ausgeübte Kraft ausreicht, die Dichtungen nunmehr so aufzuweiten und zu spannen, daß eine Abdichtung des Hohlraumes zwischen dem Rohrende des zu befestigenden Rohres und dem Druckaufbaudorn stattfindet.

Im folgenden wird die Erfindung anhand einer lediglich ein Ausführungsbeispiel darstellenden Zeichnung erläutert.

Die einzige Figur zeigt einen Schnitt durch einen Rohrboden 1, in dem ein Rohr 2 druckdicht befestigt werden soll. Ein Rohrende 3 des Rohres 2 ist mit Spiel in eine Bohrung 4 des Rohrbodens 1 eingesetzt. In das Rohrende 3 des zu befestigenden Rohres 2 ist ein Druckaufbaudorn 5 eingebracht, dessen Außendurchmesser kleiner ist als der Innendurchmesser des Rohrendes 3. Der Hohlraum 6 zwischen dem Rohrende 3 des zu befestigenden Rohres 2 und dem Druckaufbaudorn 5 wird an den beiden Enden eines Aufweitbereiches 7 mit Hilfe von zwei Dichtungen 8 abgedichtet. Über eine durch den Druckaufbaudorn 5 geführte und in den Hohlraum 6 zwischen dem Rohrende 3 des zu befestigenden Rohres 2 und dem Druckaufbaudorn 5 mündende Druckmittelzuführung 9 wird dem Hohlraum 6 eine Druckflüssigkeit zugeführt.

Im dargestellten Ausführungsbeispiel weist der Druckaufbaudorn 5 neben der Druckmittelzuführung 9, die zentral beginnt und radial ausläuft, zwei ringförmige Dichtungsaufnahmenuten 10 auf, in denen die Dichtungen 8 vorgesehen sind. Die Dichtungsaufnahmenuten 10 sind durch jeweils eine Druckmittelverbindung 11 unmittelbar an die Druckmittelzuführung 9 angeschlossen. Der Außendurchmesser der Dichtungen 8 ist kleiner als der Außendurchmesser des Druckaufbaudornes 5.

Der Druckaufbaudorn 5 ist mit Spiel in das Rohrende 3 des zu befestigenden Rohres 2 eingebracht worden. Zwecks Abdichtung des Hohlraumes 6 zwischen dem Rohrende 3 des zu befestigenden Rohres 2 und dem Druckaufbaudorn 5 werden die Dichtungen 8 mit der Druckflüssigkeit beaufschlagt, und zwar so, daß durch die Druckflüssigkeit auf die Dichtungen 8 eine radial nach außen wirkende Kraft ausgeübt wird. Die Druckflüssigkeit wird zuerst mit einer ersten Strömungsgeschwindigkeit und dann mit einer zweiten Strömungsgeschwindigkeit zugeführt, wobei die erste Strömungsgeschwindigkeit so gering ist, daß eine Abdichtung des Hohlraumes 6 zwischen dem Rohrende 3 des zu befestigenden Rohres 2 und dem Druckaufbaudorn 5 noch nicht stattfindet, während die zweite Strömungsgeschwindigkeit so groß ist, daß eine Abdichtung des Hohlraumes 6 stattfindet.

## Patentansprüche

1. Druckaufbaudorn (5) zum druckdichten Befestigen eines Rohres (2) in einem Rohrboden (1) od. dgl. mit mindestens einer vorzugsweise zentral beginnenden und vorzugsweise radial auslaufenden Druckmittelzuführung (9), mindestens zwei in entsprechenden ringförmigen Dichtungsaufnahmenuten (10) vorgesehenen Dichtungen (8) und mindestens jeweils einer, sich von einer Dichtungsaufnahmenut (10) zu der Druckmittelzuführung (9) erstreckenden Druckmittelverbindung (11 wobei das Rohrende (3) des zu befestigenden Rohres (2) mit Spiel in eine Bohrung (4) des Rohrbodens (1) eingesetzt wird, in das Rohrende (3) des zu befestigenden Rohres (2) der Druckaufbaudorn (5) mit Spiel eingebracht wird, der Hohlraum (6) zwischen dem Rohrende (3) des zu befestigenden Rohres (2) und dem Druckaufbaudorn (5) an den beiden Enden eines Aufweitbereiches (7) erste nach dem Einbringen des Druckaufbaudornes (5) in das Rohrende (3) durch Aufweiten der Dichtungen (8) in radialer Richtung abgedichtet wird, über die in den Hohlraum (6) zwischen dem Rohrende (3) des zu befestigenden Rohres (2) und dem Druckaufbaudorn (5) mündende Druckmittelzuführung (9) dem Hohlraum (6) eine Druckflüssigkeit zugeführt wird und zum Abdichten des Hohlraumes (6) zwischen dem Rohrende (3) des zu befestigenden Rohres (2) und dem Druckaufbaudorn (5) die Dichtungen (8) in radialer Richtung mit dem Druck der Druckflüssigkeit beaufschlagt werden, dadurch gekennzeichnet, daß die Druckmittelverbindungen (11) unmittelbar an die Druckmittelzuführung (9) angeschlossen sind.

2. Druckaufbaudorn nach Anspruch 1, dadurch gekennzeichnet, daß der Außendurchmesser der Dichtungen (8) - ohne Beaufschlagung der Dichtungen (8) durch die Druckflüssigkeit -kleiner ist als der Außendurchmesser des Druckaufbaudornes (5).

3. Verfahren zum druckdichten Befestigen eines Rohres (2) in einem Rohrboden (1) od. dgl., bei dem das Rohrende (3) des zu befestigenden Rohres (2) mit Spiel in eine Bohrung (4) des Rohrbodens (1) eingesetzt wird, in das Rohrende (3) des zu befestigenden Rohres (2) ein Druckaufbaudorn (5) mit Spiel eingebracht wird, über eine im Druckaufbaudorn (5) vorgesehene, in den Hohlraum (6) zwischen dem Rohrende (3) des zu befestigenden Rohres (2) und dem Druckaufbaudorn (5) mündende Druckmittelzuführung (9) dem Hohlraum (6) eine Druckflüssigkeit zugeführt wird, der Hohlraum (6) an den beiden Enden eines Aufweitbereiches (7) durch Aufweiten von zwei in entsprechenden ringförmigen Dichtungsaufnahmenuten (10) des Druckaufbaudornes (5) angeordneten Dichtungen (8) in radialer Richtung abgedichtet wird und zu diesem Abdichten die Dichtungen (8) in radialer Richtung mit dem Druck der Druckflüssigkeit beaufschlagt werden, dadurch gekennzeichnet, daß die Druckflüssigkeit dem Hohlraum (6) zuerst mit einer ersten Strömungsgeschwindigkeit und dann mit einer zweiten Strömungsgeschwindigkeit zugeführt wird, wobei die erste Strömungsgeschwindigkeit so gering ist, daß eine Abdichtung des Hohlraumes (6) durch die Dichtungen (8) noch nicht stattfindet, während die zweite Strömungsgeschwindigkeit so groß ist, daß eine Abdichtung des Hohlraumes (6) stattfindet.

## Revendications

1. Mandrin générateur de pression (5) servant à la fixation étanche aux fluides sous pression d'un tube (2) dans un support de tube (1) ou un autre dispositif analogue, avec au moins un canal d'amenée de fluide sous pression (9) commençant de préférence axialement et se terminant de préférence radialement, et avec au moins deux dispositifs d'étanchéité (8) logés dans des rainures annulaires correspondantes (10), et, de part et d'autre, au moins un dispositif de raccord de fluide sous pression (11) s'étendant à partir d'une rainure de logement de dispositif d'étanchéité (10) jusqu'audit canal d'amenée de fluide sous pression (9), de telle manière que l'extrémité (3) du dube à fixer (2) est disposée avec un certain jeu dans un alésage (4) du support de tube (1), le mandrin générateur de pression (5) est introduit avec un certain jeu dans l'extrémité (3) du tube à fixer (2), l'espace creux (6) situé entre l'extrémité (3) du tube à fixer (2), d'une part, et le mandrin générateur de pression (5), d'autre part, est, aux deux extrémités d'une zone élargie (7), rendu étanche par dilatation radiale desdits dispositifs d'étanchéité (8) seulement après l'introduction du mandrin (5) dans l'extrémité (3) du tube, un fluide sous pression est amené dans ledit espace creux (6), situé entre l'extrémité (3) du tube à fixer (2) et le mandrin (5), par ledit canal d'amenée de fluide sous pression (9) y débouchant, et lesdits dispositifs d'étanchéité (8) sont sollicités radialement par la pression y exercée par le fluide sous pression pour assurer l'étanchéité requise dudit espace creux (6), situé entre l'extrémité (3) du tube à fixer (2) et ledit mandrin générateur de pression (5), caractérisé en ce que lesdits raccords de fluide sous pression (11) sont raccordés directement audit canal d'amenée de fluide sous pression (9).

2. Mandrin générateur de pression selon la revendication 1, caractérisé en ce que le diamètre extérieur des dispositifs d'étanchéité est, avant leur sollicitation par le fluide sous pression, inférieur au diamètre extérieur du mandrin (5).

3. Procédé de fixation étanche aux fluides sous pression d'un tube (2) dans un support de tube ou un autre dispositif analogue (1), suivant lequel l'extrémité (3) du tube à fixer (2) est introduite avec un certain jeu dans un alésage (4) de ce support de tube (1), un mandrin générateur de pression (5) est introduit avec un certain jeu dans ladite extrémité (3) du tube à fixer (2), un fluide sous pression est amené dans l'espace creux (6), situé entre l'extrémité (3) du tube à fixer (2) et le mandrin (5), par le canal d'amenée de fluide sous pression (9) y débouchant, cet espace creux (6) est, de part et d'autre d'une zone élargie (7), rendu étanche radialement par dilatation de deux dispositifs d'étanchéité logés dans des rainures annulaires correspondantes (10) dudit mandrin générateur de pression (5), et ces dispositifs d'étanchéité sont, à cet effet, sollicités radialement par la pression y exercée par le fluide sous pression, caractérisé en ce que le fluide sous pression est amené dans ledit espace creux (6) d'abord avec une première vitesse d'écoulement et ensuite avec une deuxième vitisse d'écoulement, cette première vitesse d'écoulement étant suffisamment petite pour éviter, à ce premier stade, la fermeture étanche de cet espace creux (6) par les dispositifs d'étanchéité (8), et cette deuxième vitesse d'écoulement est suffisamment grande pour assurer, à ce deuxième stade, la fermeture étanche de l'espace creux (6).

## Claims

1. Pressure build-up mandrel (5) for use in the pressure-tight fastening of a pipe (2) in a pipe-plate (1) or the like comprising at least one pressure fluid feed-pipe (9) preferably extending centrally at the beginning and preferably extending radially to the end, further comprising at least two seals (8) positioned in corresponding annular seal holding grooves (10) and finally comprising at least one pressure fluid connection (11) extending from each seal holding groove (10) to the feed-pipe (9), wherein the end (3) of the pipe (2) to be fastened is placed with play in a bore (4) of the pipe-plate (1), the mandrel (5) is inserted into the end (3) of the pipe (2) with play, the hollow space (6) between the end (3) of the pipe (2) and the mandrel (5) is sealed off at both ends of an expanding zone (7) by expanding the seals (8) radially, and a pressure fluid is fed into the hollow space (6) between the end (3) of the pipe (2) and the mandrel (5) through the feed-pipe (9) emptying into the hollow space (6), and wherein for sealing off the hollow space (6) between the end (3) of the pipe (2) and the mandrel (5) the pressure fluid exerts onto the seals (8) a force directed radially outward, characterized in that the fluid connections (11) are directly connected to the feed-pipe (9).

2. Pressure build-up mandrel according to claim 1, characterized in that, the outside diameter of the seals (8) - when the seals (8) are not acted upon by the pressure fluid - is smaller than the outside diameter of the mandrel (5).

3. A process forthe pressure-tight fastening of a pipe (2) in a pipe-plate (1) or the like, wherein the end (3) of the pipe (2) is placed with play in a bore (4) of the pipe-plate (1), a pressure build-up mandrel (5) is inserted with play into the end (3) of the pipe (2), a pressure fluid is fed into the hollow space (6) between the end (3) of the pipe (2) and the mandrel (5) through a pressure fluid feed-pipe (9) emptying into the hollow space (6), the hollow space (6) is sealed off at both ends of an expanding zone (7) by expanding radially two seals (8) positioned in corresponding annular seal holding grooves (10) of the mandrel (5), and in order to realize this sealing the pressure fluid exerts onto the seals (8) a force directed radially outwards, characterized in that the pressure fluid is fed into the hollow space (7) first with a first flow velocity and then with a second flow velocity, the first flow velocity being as low as not to seal off the hollow space (6) by the seals (8), whereas the second flow velocity is as high as to seal off the hollow space (6) by the seals (8).
